# EUROPÄISCHE PATENTSCHRIFT

(11) **EP 3 376 610 B1**
(45) Veröffentlichungstag und Bekanntmachung des Hinweises auf die Patenterteilung: **14.06.2023**
(21) Anmeldenummer: 18162541.9
(22) Anmeldetag: 19.03.2018
(51) Int. Cl.: H01R 25/00, H01R 13/66, H01R 13/658, H01R 24/22, H01R 103/00, H05K 9/00, H01R 13/512

(54) **BAUEINHEIT MIT ENDKAPPE SOWIE STECKKONTAKTELEMENT ZUR ABHÖRSICHEREN VERSORGUNG EINER IT-KOMPONENTE MIT ELEKTRISCHER ENERGIE**
MODULE COMPRISING AN END CAP AND CONTACT TERMINAL FOR THE INTERCEPTION-PROOF SUPPLY OF AN IT COMPONENT WITH ELECTRIC ENERGY AND A MODULE AND END CAP THEREFORE
MODULE AVEC CAPUCHON D'EXTRÉMITÉ ET ÉLÉMENT DE CONTACT ENFICHABLE DESTINÉ À L'ALIMENTATION ANTIÉCOUTE D'UN COMPOSANT IT EN ÉNERGIE ÉLECTRIQUE

(30) Priorität: 17.03.2017 DE 202017001435 U
(43) Veröffentlichungstag der Anmeldung: 19.09.2018
(73) Patentinhaber: Heinen Elektronik GmbH, 42781 Haan (DE)
(72) Erfinder: HEINEN, Peter, 40724 Hilden (DE); HELLMANN, Reiner, 42791 Solingen (DE)
(74) Vertreter: Grosse Schumacher Knauer von Hirschhausen

(56) Entgegenhaltungen:
- US-A- 5 359 540
- US-A1- 2003 127 913
- US-A1- 2007 109 710

## Beschreibung

### Gebiet der Erfindung

Die Erfindung betrifft eine Baueinheit für ein Steckkontaktelement zur abhörsicheren Versorgung einer IT-Komponente mit elektrischer Energie sowie ein Steckkontaktelement gemäß den Merkmalen des Obergriffs des Anspruch 1 bzw. 2.

### Technologischer Hintergrund

Ein Angriffsvektor zur Datenspionage setzt an den Stromleitungen von IT-Komponenten an. An öffentliche (Haus-)Stromversorgungsnetze angeschlossene Monitore, Computer, Festplattenstationen, biometrische und andere Zugangsvorrichtungen, Kryptographievorrichtungen und dergleichen elektrische und elektronische Geräte (nachfolgend IT-Komponenten genannt) speisen im Betrieb unvermeidbar Signale in das Stromnetz zurück, die von einem Angreifer direkt am Stromversorgungsnetz oder indirekt über weitere Kopplungen, beispielsweise an metallischen Rohrleitungssystemen, abgegriffen und ausgewertet werden können zwecks Rückschluss auf digitale Informationen wie etwa auf die an einem Computer angezeigten Daten.

Zur Vermeidung der Einkopplung derartiger Signale in ein Stromnetz bei sicherheitsrelevanten Tätigkeiten, z.B. im militärischen Bereich oder bei Banken, finden im Stand der Technik z.B. nach DE 20 2011 005 191 U1 Steckkontaktelemente Verwendung.

Weitere, teils modular aufgebaute Steckkontaktelemente sind aus DE 10 2007 057 821 B3, DE 201 01 450 U1, DE 20 2011 005 191 U1; US 9 537 260 B1 sowie CN 1 412 896 A bekannt. US-2007 109710 A1 offenbart eine Baueinheit mit den Merkmalen des Oberbegriffs des Anspruchs 1.

Nachteilig ist dabei der Aufwändige Aufbau zum Erreichen der teils normenbedingt zu erreichenden Abschirmwerte.

### Zusammenfassung der Erfindung

Der Erfindung liegt daher die Aufgabe zugrunde, eine Baueinheit für ein Steckkontaktelement zur abhörsicheren Versorgung einer IT-Komponente mit elektrischer Energie nach dem Oberbegriff des Anspruchs 1 sowie ein Steckkontaktelement damit nach dem Oberbegriff des Anspruchs 2 zu schaffen, die bei vereinfachtem Aufbau eine verbesserten Schutz gegen stromversorgungsseitiges Abhören ermöglichen.

Diese Aufgabe wird entsprechend den Merkmalen des Anspruchs 1 bzw. 2 gelöst.

Demnach werden eine Baueinheit für ein Steckkontaktelement, sowie ein Steckkontaktelement damit, zur abhörsicheren Versorgung einer IT-Komponente mit elektrischer Energie geschaffen, umfassend ein Gehäuse mit einem Steckkontakt zum elektrischen Anschluss der IT-Komponente, einen sich aus dem Gehäuse heraus erstreckenden elektrischen Verbinder zum Anschluss an eine Energiequelle wie etwa eine Hausstromsteckdose sowie ein im Gehäuse angeordnetes Filterelement, wobei das Gehäuse energiequellenanschlussseitig eine separat ausgebildete, elektrisch leitende Endkappe mit einem Tubus aufweist, der das Filterelement 4-seitig kontaktiert abgeschirmt trägt und mit dem Gehäusekörper über eine EMV-Dichtung verbunden ist wobei das Filterelement die Energiequelle vom über den Steckkontakt gebildeten Stromverteilungsnetz entkoppelt. Die Verwendung eines von der Endkappe getragenen, allseitig abgeschirmten Filterelements ermöglicht einen modularen und damit vereinfachten Aufbau bei hoher Abschirmleistung.

Die energiequellenanschlussseitige Endkappe, das Filterelement und die EMV-Dichtung(en) können dabei eine in den Gehäusegrundkörper einschiebbare Baueinheit bilden, die einen modularen und vereinfachten Aufbau sowie eine einfache Montage ermöglicht.

Zweckmäßigerweise sind zwei EMV-Dichtungen beiderseits eines (Verdrahtungs-)Zwischenraums vorgesehen, wodurch die Abschirmung optimiert wird, insbesondere bei Verwendung eines separaten Bodenerders und elektrischer Verbindung der Abschirmung des elektrischen Verbinders mit der Endkappe.

Das Filterelement kann dabei in eine durch den Tubus gebildete Aufnahme der Endkappe eingesetzt sein.

Hierdurch wird die Verwendung vorgefertigter geschirmter Filterelemente und deren gegen Signaleinkopplung abgeschirmter Verdrahtung in einem beiderseits abgeschirmten Verdrahtungszwischenraum, der durch die Aufnahme gegeben sein kann, ermöglicht.

Zweckmäßigerweise ist die Aufnahme dabei in Richtung auf das freie Ende verjüngt. Dies ermöglicht ein vereinfachtes Einsetzen des Filterelements, ggf. unter gleichzeitiger Zentrierung und/oder Fixierung, wofür Befestigungselemente vorgesehen sein können, die zudem einen Anschlag für eine Endlage aufweisen können.

Am freien Ende der Aufnahme kann eine EMV-Dichtung vorgesehen sein, die den Verdrahtungszwischenraum zum Gehäuseinneren hin abschirmt und zudem eine insbesondere unterstützende mechanische Klemmung des Filterelements bilden kann.

An der Endkappe kann zudem ein Fußelement vorgesehen sein. Damit entfallen zusätzliche, am Gehäusekörper anzubringende Fußelemente.

Der vereinfachte Aufbau mit einem Filterelement ermöglicht damit Abkehr von im Stand der Technik im Gehäuse vorgesehenen Trennwänden zur Montage und Abschirmung von Durchführungskondensatoren. Stattdessen ermöglicht die Erfindung kraft modularen Aufbaus klar definierte, gegeneinander abgeschirmte Zonen. So bildet das Filterelement eine abgeschirmte Zone, d.h. das Innere des Filterelements ist gegen eine (insbesondere HF-)Einkopplung von außen, z.B. von den IT-Komponenten oder deren Verdrahtung, abgeschirmt. Die Verdrahtungszone zwischen Filterelement und Endkappe ist ebenfalls abgeschirmt, so dass Signale der IT-Komponenten oder des Filterelements auch in die filterelementausgangsseitige Verdrahtung nicht einkoppelbar sind.

Weitere Eigenschaften und Ausführungsformen der Erfindung ergeben sich aus der nachfolgenden Beschreibung beispielhafter Ausführungsformen, den Figuren und den Ansprüchen.

### Kurzbeschreibung der Figuren

Fig. 1 zeigt ein Steckkontaktelement in Perspektivansicht.
Fig. 2 zeigt das Steckkontaktelement der Fig. 1 im Längsschnitt.
Fig. 3 zeigt das Endkappenende der Fig. 2.
Fig. 4 zeigt das Bauelement aus Endkappe, Filterelement und EMV-Dichtungen zum Einsatz in den Gehäusekörper des Steckkontaktelements in Perspektivansicht.
Fig. 5 zeigt das Endkappenende des Bauelements der Fig. 4 im Perspektivschnitt.
Fig. 6a-e zeigen verschiedene Ansichten der Endkappe mit Filteraufnahme.
Fig. 7 zeigt die Filteraufnahme im Detail.

### Detaillierte Beschreibung von Ausführungsbeispielen

Das in Fig. 1 dargestellte Steckkontaktelement 1 ist in Form einer Steckdosenleiste mit einem Gehäuse 2 und mehreren, hier als Schuko-Buchsen ausgeführten, darin angeordneten Steckkontakten 3 zum elektrischen Anschluss von Computern, Festplatten, Kryptographievorrichtungen, biometrischen Zugangsvorrichtrungen und/oder weiteren IT-Komponenten sowie einem sich aus dem Gehäuse heraus erstreckenden elektrischen Verbinder 4 zum Anschluss an z.B. Hausstromsteckdose ausgestaltet.

Das hier im in üblicher Weise langgestreckte Gehäuse 2 ist bevorzugt modular aufgebaut mit einem ggf. aus mehreren Elementen zusammengesetzten Gehäusekörper 5, hier in Form einer Profilleiste, zweckmäßigerweise einer frontseitigen Endkappe 6 sowie einer energiequellenanschlussseitigen, separat ausgebildeten und elektrisch leitenden Endkappe 7.

Die Endkappe 7 trägt ein hier als Baueinheit damit ausgeführtes Filterelement 8, siehe Fig. 2, welches das insbesondere "öffentliche", d.h. nicht sichere und von Dritten abhörbare Stromversorgungsnetz vom "privaten", d.h. benutzerseitigen und über die Steckkontakte 3 gebildeten Stromverteilungsnetz auf bekannte Weise dergestalt entkoppelt, dass elektrische Signale nicht vom privaten ins öffentliche Stromversorgungsnetz übertragen werden und ggf. umgekehrt.

Die Endkappe 7 weist ferner eine Durchführung 9 für den elektrischen Verbinder 4 sowie zweckmäßigerweise einen separaten Masseanschluss 10 für eine Bodenerdung oder dergleichen auf und ist mit dem Gehäusekörper 5 über mehrere, hier beispielhaft zwei EMV-Dichtungen 11, 12 beidenends eines (Verdrahtungs-)Zwischenraum 13 verbunden, siehe Fig. 3.

Vorzugsweise sind die stromführenden Adern des Verbinders 4 durch die Durchführung 9 direkt in oder an das Filterelement 8 geführt (nicht dargestellt) und eine sich über die gesamte Länge des Verbinders 4 erstreckende Abschirmung ist leitend mit der Endkappe 7 und damit mit dem ggf. vorhandenen separaten Masseanschluss 10 verbunden.

Der (Verdrahtungs-)Zwischenraum 13 zwischen Endkappe 7 und Filterelement 8, insbesondere Verdrahtungsanschluss 8a, in welchem die stromführenden Adern des Verbinders 4 zumindest abschnittsweise ohne Leitungsabschirmung verlaufen können (nicht dargestellt), wird durch die EMV-Dichtungen 11, 12 beidseitig abgeschirmt. Die EMV-Dichtungen 11, 12 können als Schnur-, Klemm- und/oder Federdichtungen ausgeführt sein. Bevorzugt erstreckt sich die EMV-Dichtung 11 um den Umfang der Endkappe 7 und ist dem stirnseitigen Ende des Gehäusekörpers 5 zugewandt dergestalt, dass im aufgesetzten Zustand die Endkappe 7 auf das stirnseitige Ende des Gehäusekörpers 5 drückend die EMV-Dichtung 11 komprimiert. Vorteilhafterweise ist die zweite EMV-Dichtung 12 am Filterelement 8 anliegend angeordnet und von einer durch einen Tubus gebildeten Filterelement-Aufnahme 14 der Endkappe 7 getragen und umrundet das Filterelement 8 zweckmäßigerweise quer zur Längsachse der Filterelementlängsachse. Damit ist der (Verdrahtungs-)Zwischenraum 13 vollständig abgeschirmt. Das freie Ende 15 der Aufnahme 14 kann hierzu verjüngt oder gestuft sein, um die EMV-Dichtung 12 aufzunehmen, insbesondere in diese einzugreifen.

An der Endkappe 7 kann eine Aufnahme 16 für ein Fußelement 17, z.B. aus Kunststoff, angeformt oder befestigt sein.

Die Endkappe 7 mit montiertem Filterelement 8 und EMV-Dichtungen 11, 12 bildet vorzugsweise ein Bauelement 18, siehe Fig. 4 und 5, welches in den Gehäusegrundkörper 5 eingeschoben und ggf. über Verbindungselemente 19 mit diesem z.B. verschraubbar ist. Zum elektrischen Anschluss der Steckkontakte 3 kann eine Verdrahtung in Richtung des Verdrahtungsanschlusses 8b führen.

Führungs- und/oder Verbindungselemente 20, hier seitlich an der Endkappe 7 entlang der Aufnahme 14 dargestellt, können in Gegenelemente oder Aussparungen im Gehäusekörper 5 eingreifen. Zweckmäßigerweise weist die Endkappe 7 Bohrungen 21 für eine Verschraubung oder dergleichen mit dem Gehäusekörper 5 auf. Fig. 6 a) bis e) zeigen eine Ausführungsform der Endkappe 7 in verschiedenen Ansichten. Hier sind insbesondere rippenförmige Führungs-, Befestigungs- und/oder Anschlagelemente 22 an der Innenseite der Aufnahme 14 vorgesehen, die beim Einsetzen des Filterelements 8 in die Endkappe 7 das Filterelement 8 führen können, wozu sie in einem freien Abschnitt 23 verjüngt sein können, zur Fixierung oder Befestigung in einem Abschnitt 24 nach innen ansteigen oder erhöht sein können, um schließlich einen Anschlag 25 auszubilden, der die Endlage des Filterelements 8 in der Aufnahme 14 definiert und ein weiteres Einschieben verhindert.

### Bezugszeichen

- 1: Steckkontaktelement
- 2: Gehäuse
- 3: Steckkontakt
- 4: Verbinder
- 5: Gehäusekörper
- 6: Endkappe
- 7: Endkappe
- 8: Filterlement
- 8a: Verdrahtungsanschluss
- 8b: Verdrahtungsanschluss
- 9: Durchführung
- 10: Masseanschluss
- 11: EMV-Dichtung
- 12: EMV-Dichtung
- 13: Zwischenraum
- 14: Aufnahme
- 15: freies Ende
- 16: Aufnahme
- 17: Fußelement
- 18: Bauelement
- 19: Verbindungselemente
- 20: Verbindungselement
- 21: Bohrung
- 22: Führungs-, Befestigungs- und/oder Anschlagelement
- 23: Abschnitt
- 24: Abschnitt
- 25: Anschlag

## Patentansprüche

1. Baueinheit (18) für ein Steckkontaktelement (1) zur abhörsicheren Versorgung einer IT-Komponente mit elektrischer Energie, das ein Gehäuse (2) mit einem Steckkontakt (3) zum elektrischen Anschluss der IT-Komponente sowie einen sich aus dem Gehäuse (2) heraus erstreckenden elektrischen Verbinder (4) zum Anschluss an eine Energiequelle wie etwa eine Hausstromsteckdose umfasst, **dadurch gekennzeichnet, dass** die Baueinheit (18) in das Gehäuse (2) des Steckkontaktelements (1) einsetzbar ist und eine elektrisch leitende Endkappe (7) mit einem Tubus, der ein Filterelement (8) 4-seitig abgeschirmt umschließt, sowie mehrere EMV-Dichtungen (11, 12) umfasst, wobei das Filterelement geeignet ist, die Energiequelle vom über den Steckkontakt (3) gebildeten Stromverteilungsnetz zu entkoppeln, wobei eine Verdrahtungszone zwischen Filterelement (8) und Endkappe (7) ebenfalls abgeschirmt ist, so dass Signale der IT-Komponente oder des Filterelements (8) auch in eine filterelementausgangsseitige Verdrahtung nicht einkoppelbar sind, und wobei die Endkappe (7) mit einem Gehäusekörper (5) des Gehäuses (2) über eine der EMV-Dichtungen (11) verbindbar ist.

2. Steckkontaktelement (1) zur abhörsicheren Versorgung einer IT-Komponente mit elektrischer Energie, umfassend ein Gehäuse (2) mit einem Steckkontakt (3) zum elektrischen Anschluss der IT-Komponente, sowie einen sich aus dem Gehäuse (2) heraus erstreckenden elektrischen Verbinder (4) zum Anschluss an eine Energiequelle wie etwa eine Hausstromsteckdose **gekennzeichnet durch** eine in das Gehäuse (2) eingesetzte Baueinheit nach Anspruch 1, 1, wobei die Endkappe (7) mit einem Gehäusekörper (5) des Gehäuses (2) über eine der EMV-Dichtungen (11) verbunden ist und wobei das Filterelement (8) die Energiequelle vom über den Steckkontakt (3) gebildeten Stromverteilungsnetz entkoppelt.

3. Steckkontaktelement nach Anspruch 2, **dadurch gekennzeichnet, dass** zwei der EMV-Dichtungen (11, 12) beiderseits der Verdrahtungszone (13) vorgesehen sind.

4. Steckkontaktelement nach einem der Ansprüche 2 bis 3, **dadurch gekennzeichnet, dass** der elektrische Verbinder (4) abgeschirmt ist und die Abschirmung elektrisch leitend mit der Endkappe (7) verbunden ist.

5. Steckkontaktelement nach einem der Ansprüche 2 bis 4, **dadurch gekennzeichnet, dass** das Filterelement (8) in eine durch den Tubus gebildete Aufnahme (14) der Endkappe (7) eingesetzt ist.

6. Steckkontaktelement nach Anspruch 5, **dadurch gekennzeichnet, dass** die Aufnahme (14) in Richtung auf ihr freies Ende (15) verjüngt oder gestuft ist.

7. Steckkontaktelement nach Anspruch 4 or 5, **dadurch gekennzeichnet, dass** am freien Ende (15) der Aufnahme eine der EMV-Dichtungen (12) vorgesehen ist.

8. Steckkontaktelement nach einem der Ansprüche 4 bis 6, **dadurch gekennzeichnet, dass** die Endkappe (7) ein Fußelement (16, 17) aufweist.

## Claims

1. Module (18) for a plug-in contact element (1) for the intercept-proof supply of an IT component with electrical energy, the plug-in contact element (1) comprising a housing (2) with a plug-in contact (3) for the electrical connection of the IT component as well as an electrical connector (4) extending out of the housing (2) for connection to a power source such as a domestic power socket, **characterized in that** the module (18) can be inserted into the housing (2) of the plug-in contact element (1) and comprises an electrically conductive end cover (7) with a tube which encloses a filter element (8) so that said filter element (8) is shielded on four sides, as well as a plurality of EMC gaskets (11, 12), wherein the filter element (8) is adapted to decouple the power source from the power distribution network formed via the plug-in contact (3), wherein a wiring zone between the filter element (8) and the end cover (7) is also shielded so that signals of the IT component or filter element (8) cannot be coupled into a wiring on the filter-element output side, and wherein the end cover (7) can be connected to a housing body (5) of the housing (2) via one of the EMC gaskets (11).

2. Plug-in contact element (1) for the intercept-proof supply of an IT component with electrical energy, comprising a housing (2) with a plug-in contact (3) for the electrical connection of the IT component, as well as an electrical connector (4) extending out of the housing (2) for connection to a power source such as a domestic power socket, **characterized by** a module according to claim 1 inserted into the housing (2), wherein the end cover (7) is connected to a housing body (5) of the housing (2) via one of the EMC gaskets (11) and wherein the filter element (8) decouples the power source from the power distribution network formed via the plug-in contact (3).

3. The plug-in contact element according to claim 2, **characterized in that** two of the EMC gaskets (11, 12) are provided on both sides of the wiring zone (13).

4. The plug-in contact element according to one of claims 2 to 3, **characterized in that** the electrical connector (4) is shielded and the shield is connected in an electrically conductive manner to the end cover (7).

5. The plug-in contact element according to claims 2 to 4, **characterized in that** the filter element (8) is inserted in a receptacle (14) formed by the tube of the end cover (7).

6. The plug-in contact element according to claim 5, **characterized in that** the receptacle (14) is tapered or graduated in the direction of its free end (15).

7. The plug-in contact element according to claim 4 or 5, **characterized in that** one of the EMC gaskets (12) is provided at the free end (15) of the receptacle.

8. The plug-in contact element according to claims 4 to 6, **characterized in that** the end cover (7) has a base element (16, 17).

## Revendications

1. Unité structurelle (18) pour un élément de contact enfichable (1) pour l'alimentation en énergie électrique protégée contre les interceptions d'un composant IT, qui comporte un boîtier (2) avec un contact enfichable (3) pour le raccordement électrique du composant IT et un connecteur électrique (4) s'étendant hors du boîtier (2) en vue du raccordement à une source d'énergie telle qu'une prise de courant domestique, **caractérisée en ce que** l'unité structurelle (18) peut être insérée dans le boîtier (2) de l'élément de contact enfichable (1) et un capuchon d'extrémité électriquement conducteur (7) avec un tube, qui renferme un élément filtrant (8) blindé sur 4 côtés, ainsi que plusieurs joints CEM (11, 12), dans laquelle l'élément filtrant est adapté pour découpler la source d'énergie du réseau de distribution d'énergie formé par le contact enfichable (3), dans laquelle une zone de câblage entre l'élément filtrant (8) et le capuchon d'extrémité (7) est également blindée, de sorte que les signaux provenant du composant IT ou de l'élément filtrant (8) ne peuvent pas aussi être couplés dans un câblage du côté de sortie de l'élément filtrant et dans lequel le capuchon d'extrémité (7) peut être relié à un autre corps de boîtier (5) du boîtier (2) via un des joints CEM (11).

2. Elément de contact enfichable (1) pour l'alimentation en énergie électrique protégée contre les interceptions d'un composant IT, comprenant un boîtier (2) avec un contact enfichable (3) pour le raccordement électrique du composant IT, et un connecteur électrique (4) s'étendant hors du boîtier (2) en vue du raccordement à une source d'énergie telle qu'une prise de courant domestique, **caractérisé par** une unité structurelle selon la revendication 1 insérée dans le boîtier (2), dans laquelle le capuchon d'extrémité (7) est relié à un corps de boîtier (5) du boîtier (2) via un des joints CEM (11) et dans lequel l'élément filtrant (8) découple l'énergie source du réseau de distribution électrique formé par le contact de fiche (3).

3. Elément de contact enfichable selon la revendication 2, **caractérisé en ce que** deux joints CEM (11, 12) sont prévus des deux côtés de la zone de câblage (13).

4. Elément de contact enfichable selon une des revendications 2 à 3, **caractérisé en ce que** le connecteur électrique (4) est blindé et le blindage est connecté électriquement au capuchon d'extrémité (7) .

5. Elément de contact enfichable selon une des revendications 2 à 4, **caractérisé en ce que** l'élément filtrant (8) est inséré dans le réceptacle (14) formé par le tube du capuchon d'extrémité (7).

6. Elément de contact enfichable selon la revendication 5, **caractérisé en ce que** le réceptacle (14) prend une forme conique ou étagée dans la direction de son extrémité libre (15).

7. Elément de contact enfichable selon la revendication 4 ou 5, **caractérisé en ce qu'**à l'extrémité libre (15) du réceptacle, un des joints CEM (12) est prévu.

8. Elément de contact enfichable selon une des revendications 4 à 6, **caractérisé en ce que** le capuchon d'extrémité (7) présente un élément de pied (16, 17).
